# FASCICULE DE BREVET EUROPEEN

(11) **EP 2 241 944 B1**
(45) Date de publication et mention de la délivrance du brevet: **21.02.2018**
(21) Numéro de dépôt: 10003428.9
(22) Date de dépôt: 30.03.2010
(51) Int. Cl.: G04F 7/08

(54) **Mécanisme de compteur instantané**
Unverzögerter Zähl-Mechanismus
Instantaneous counter mechanism

(30) Priorité: 15.04.2009 CH 6022009
(43) Date de publication de la demande: 20.10.2010
(73) Titulaire: Patek Philippe SA Genève, 1204 Genève (CH)
(72) Inventeur: Rochat, Pierre-Maurice, 1341 L'Orient (CH); Barat, Philip, 1233 Bernex (CH)
(74) Mandataire: Micheli & Cie SA

(56) Documents cités:
- EP-A2- 1 953 612
- WO-A1-2004/025141
- GB-A- 720 618

## Description

La présente invention a pour objet un mécanisme de compteur instantané d'un chronographe.

Plus particulièrement l'invention se rapporte à un compteur de minutes instantané d'un chronographe comprenant une came escargot entraînée en rotation par un axe qui porte une aiguille des secondes coopérant avec une graduation des secondes de chronographe. Une bascule de compteur de minutes, soumise à l'action d'un ressort de rappel, comporte un bec prenant appui sur la périphérie de la came escargot et un cliquet des minutes coopérant, sous l'action d'un ressort de cliquet porté par la bascule des minutes, avec la denture en dent de loup d'une roue de compteur de minutes de chronographe.

Dans de tels compteurs de minutes de chronographe instantanés il faut s'assurer qu'au moment où le bec de la bascule de compteur de minutes tombe de la partie la plus haute de la came escargot sur la partie la plus basse de cette came, le cliquet de compteur de minutes de chronographe provoque le saut d'un pas de la roue de compteur de minutes de chronographe et que ce moment coïncide à l'instant ou l'aiguille des secondes de chronographe passe sur la position zéro de la graduation avec laquelle elle coopère.

Pour assurer ce réglage très fin il faut monter le mécanisme, l'essayer, puis le démonter et modifier la came escargot également chassée sur l'axe. Comme il faut effectuer ce réglage par approximations successives il s'ensuit que la fixation de la came escargot sur l'axe devient fragile et non stable.

Pour pallier cet inconvénient la titulaire a développé un mécanisme de réglage décrit dans la demande de brevet européen EP 1953612.

Il a par ailleurs été constaté que ce mécanisme d'entraînement d'un compteur instantané soumet, lors de la remise à zéro dans le sens anti-horaire, l'aiguille des secondes qui est chassée sur l'axe du compteur de seconde portant la came escargot à de très fortes sollicitations de torsion du fait de l'arrêt brusque de la rotation de l'axe des secondes provoqué par l'entrée en contact du bec de la bascule de compteur de minute avec la marche de la came escargot. On peut mettre en évidence avec une caméra rapide que lors de cet impact l'aiguille des secondes se courbe fortement. Ces chocs brutaux et répétés endommagent la fixation de l'aiguille des secondes sur son axe risquant de modifier sa position angulaire par rapport à cet axe ou carrément cassent l'aiguille des secondes si le chassage de l'aiguille sur son axe résiste. Ce phénomène n'existe pas lors de la remise à zéro dans le sens horaire car dans ce cas l'axe des secondes dépasse la position neutre de repos, le coeur soulevant le marteau, d'un angle d'environ 60°, cet axe revenant en sens inverse et effectuant ainsi deux ou trois oscillations autour de sa position zéro définie par le coeur et le marteau. L'arrêt de l'axe des secondes est donc amorti pour une remise à zéro dans le sens horaire ce qui n'est, bien sûr, pas possible pour une remise à zéro dans le sens anti-horaire du fait de l'arrêt brusque de la came escargot contre le bec de la bascule de compteur de minutes.

Le but de la présente invention est de réaliser un mécanisme d'entraînement d'un compteur instantané de chronographe, notamment d'un compteur de minutes instantané, grâce auquel l'aiguille des secondes n'est pas soumise à un arrêt brutal lors de la remise à zéro dans le sens anti-horaire de manière à éviter les inconvénients qui en découlent.

La présente invention a pour objet un mécanisme de compteur instantané comprenant une came escargot agencée pour être entraînée en rotation par un axe qui porte une aiguille agencée pour coopérer avec une graduation et une roue de chronographe pour son entraînement; une bascule de compteur, soumise à l'action d'un ressort, comportant un palpeur prenant appui sur la périphérie de la came escargot et un cliquet agencé pour coopérer sous l'action d'un ressort de cliquet avec la denture en dent de loup d'une roue de compteur; caractérisé par le fait que la came escargot comporte une fente, s'étendant sur une portion d'arc comprise entre 30° et 90°, séparant du corps central de la came escargot une partie terminale dont l'extrémité forme la partie la plus haute de la came escargot.

Le dessin annexé illustre schématiquement et à titre d'exemple une forme d'exécution du mécanisme d'entraînement d'un compteur instantané selon l'invention et de sa came escargot.
La figure 1 est une vue en plan du mécanisme d'entraînement de compteur de minutes de chronographe selon l'invention.
La figure 2 est une vue en plan de la came escargot du mécanisme illustré à la figure 1.
La figure 3 est une coupe suivant la ligne A-A de la figure 1.

Le mécanisme de commande de la roue de compteur de minutes de chronographe instantané 1 est illustré à la figure 1. La roue de compteur de minutes, non illustrée, est maintenue entre ses actionnements successifs dans des positions angulaires déterminées par un sautoir, non illustré.

Ce mécanisme de commande comporte une bascule de compteur de minutes 1, pivotée en O sur un support, présentant un palpeur 2 coopérant avec une came escargot 3 montée sur, et entraînée par l'axe de chronographe 4, cette bascule 1 est soumise à l'action d'un ressort de rappel, non illustré, tendant à appliquer son bec 2 contre la came escargot 3.

Cet axe de chronographe 4 porte à son extrémité supérieure l'aiguille des secondes de chronographe 5 et est solidaire de la roue de chronographe 6 et du coeur de remise à zéro des secondes chronographes 7.

La bascule de compteur de minutes 1 comporte un cliquet d'entraînement 8 pivoté sur l'extrémité libre de cette bascule 1 et soumis à l'action d'un ressort de cliquet 9 solidaire de la bascule 1, tendant à appliquer le bec 10 du cliquet d'entraînement 8 contre la denture en dent de loup de la roue de compteur de minutes de chronographe.

A chaque fois, c'est-à-dire toutes les minutes, que le palpeur 2 tombe de la partie la plus haute H de la came escargot 3 sur la partie la plus basse h de cette came 3 sous l'action d'un ressort de bascule non illustré, le cliquet 8 entraîne par son bec 10 la roue de compteur de minutes de chronographe d'un pas.

Dans l'exemple illustré l'axe des secondes de chronographe 4 comporte une butée axiale 11 jouxtant une première portée de grand diamètre 12, une seconde portée 13 de plus petit diamètre que la première 12 sur laquelle est chassée à force la roue de chronographe 6 la rendant ainsi solidaire de l'axe de chronographe 4. Une troisième portée 14, de plus petit diamètre que la seconde 13, sert de pivot de centrage au coeur 7 de remise à zéro. Ce coeur 7 est chassé ou fixé à l'aide d'une vis excentrique 15 sur la roue de chronographe 6. Enfin, l'extrémité opposée de l'axe de chronographe 4 porte l'aiguille des secondes de chronographe 5.

La came escargot 3 du compteur de minutes peut être montée à frottement gras sur la première portée 12 de l'axe de chronographe 4 et se trouve prise en sandwich entre la butée axiale 11 de l'axe de chronographe 4 et la face inférieure de la roue de chronographe 6.

Cette came escargot 3 comporte une lumière 16 dans laquelle est engagé le doigt 17 d'un excentrique 18 pivoté dans la roue de chronographe 6. En modifiant la position angulaire de cet excentrique 18 on modifie la position angulaire de la came escargot 3 par rapport à l'axe de chronographe 4 ce qui permet d'ajuster le positionnement angulaire de cette came escargot 3 très précisément pour que le bec 2 de la bascule 1 de compteur de minutes instantané de chronographe tombe de la partie haute H de la came escargot 3 sur sa partie basse h exactement au moment où l'aiguille des secondes de chronographe 5 passe à l'origine de la graduation avec laquelle elle coopère, indiquant 0 respectivement 60 secondes.

Contrairement à ce qui est réalisé dans les mécanismes de compteur instantané usuel, où la partie haute H de la came escargot 3 est reliée directement à la partie basse h de cette came par une marche sensiblement radiale, la came escargot 3 du présent mécanisme comporte une forme particulière. La partie basse h de la came escargot 3 se prolonge sensiblement concentriquement suivant une longueur d'arc c s'étendant sur environ 30° à 90°. Ainsi la came escargot 3 présente une fente ou lacune 20 entre la partie terminale 21 de la came escargot 3 menant à sa partie la plus haute H et la partie centrale de cette came escargot 3.

Le bec du palpeur 2 de la bascule de compteur de minutes 1 comporte une fraisure 22 donnant passage à la partie terminale 21 de la came escargot.

Dans une variante cette fraisure du bec du palpeur 2 pourrait être remplacée par une forme coudée ou pliée dudit bec 2.

Grâce à cette fente ou lacune 20 de la came escargot 3, lors d'une remise à zéro dans le sens horaire, le mécanisme de compteur de minutes de chronographe fonctionne comme les mécanismes usuels, il n'y a pas d'arrêt brutal de l'axe des secondes 4.

Lors de la remise à zéro dans le sens anti-horaire, c'est-à-dire avant le passage de la pointe du coeur des secondes, soit environ avant la vingt-cinquième seconde la roue de chronographe 6 et donc l'aiguille 5 ne sont plus, comme dans les mécanismes usuels, arrêtés brusquement puisque le bec 2 de la bascule de compteur de minutes instantané pénètre dans la fente 20 au-delà de la position neutre correspondant au zéro. Ainsi, l'arrêt du mobile des secondes, axe 4, coeur 7, roue de chronographe 6 et came escargot 3, n'est plus brusque mais s'effectue en quelques oscillations alternées autour du point zéro. L'aiguille de secondes 5 n'est plus soumise à un effet de torsion brusque et très important.

Ainsi grâce à la fente ou dégagement 20 de la came escargot 3 le palpeur 4 de la bascule de compteur instantané 1 ne rencontre plus de butée fixe, mais la rotation du mobile des secondes est ralentie par l'action du marteau sur le coeur 7 et se stabilise à la position zéro après quelques oscillations.

La longueur angulaire de la fente 20 est optimisée en fonction de la force des ressorts de marteaux et de l'angle nécessaire à la roue de chronographe 6 pour que la came escargot 3 n'offre pas de butée fixe au palpeur 2 de la bascule de compteur de minutes instantané 1. Cet angle varie en fonction de la conception mécanique du compteur de minutes instantané. Il est généralement compris entre 30° et 90° mais est de préférence compris entre 50° et 70° ou sensiblement égal à 60°.

Ainsi, dans la présente invention la came escargot 3 comporte entre sa partie centrale et sa partie terminale 21, où se situe la partie la plus haute H de la came, une fente 20 destinée à laisser passer le bec 2 de la bascule de compteur de minutes 1. Cette fente 20 s'étend sur un angle de 30° à 90°, de préférence d'environ 50° à 70° ou même sensiblement égal à 60°.

## Revendications

1. Mécanisme de compteur instantané comprenant une came escargot (3) agencée pour être entraînée en rotation par un axe (4) qui porte une aiguille (5) agencée pour coopérer avec une graduation et une roue de chronographe (6) pour son entraînement; une bascule (1) de compteur, soumise à l'action d'un ressort, comportant un palpeur (2) prenant appui sur la périphérie de la came escargot (3) et un cliquet (8) agencé pour coopérer sous l'action d'un ressort de cliquet (9) avec la denture en dent de loup d'une roue de compteur; **caractérisé par le fait que** la came escargot (3) comporte une fente (20), s'étendant sur une portion d'arc (c) comprise entre 30° et 90°, séparant du corps central de la came escargot une partie terminale (21) dont l'extrémité forme la partie la plus haute (H) de la came escargot (3).

2. Mécanisme selon la revendication 1, **caractérisé par le fait que** l'étendue angulaire de la partie terminale (21) de la came escargot (3), séparée du corps central de celle-ci par la fente (20), est comprise entre 50° et 70°, et est sensiblement égale à 60° de préférence.

3. Mécanisme selon la revendication 1 ou 2, **caractérisé par le fait que** le palpeur (2) de la bascule (1) comporte une fraisure (22) agencée pour donner passage à ladite partie terminale (21) de la came escargot (3).

## Patentansprüche

1. Unverzögerter Zähl-Mechanismus, der einen Schneckennocken (3), der angeordnet ist, um durch eine Achse (4) drehbar angetrieben zu werden, die einen Zeiger (5), der angeordnet ist, um mit einer Teilung zusammenzuwirken, und ein Chrono-Zentrumrad (6) für ihren Antrieb trägt; eine Zähl-Wippe (1), die der Wirkung einer Feder unterliegt, die einen Taster (2), der sich auf den Umfang des Schneckennockens (3) stützt, und einen Sperrkegel (8) umfasst, der angeordnet ist, um unter der Wirkung einer Sperrkegelfeder (9) mit der wolfszahnförmigen Zahnung eines Zählrads zusammenzuwirken; **dadurch gekennzeichnet, dass** der Schneckennocken (3) einen Spalt (20) umfasst, der sich über einen Bogenabschnitt (c), der zwischen 30° und 90° enthalten ist, erstreckt, der vom zentralen Körper des Schneckennockens ein Endteil (21) trennt, dessen Ende den höchsten Teil (H) des Schneckennockens (3) bildet.

2. Mechanismus nach Anspruch 1, **dadurch gekennzeichnet, dass** die Winkelausdehnung des Endteils (21) des Schneckennockens (3), der durch den Schlitz (20) vom zentralen Körper des Schneckennockens (3) getrennt ist, zwischen 50° und 70° enthalten ist und vorzugsweise im Wesentlichen gleich 60° ist.

3. Mechanismus nach Anspruch 1 oder 2, **dadurch gekennzeichnet, dass** der Taster (2) der Wippe (1) eine Ausfräsung (22) umfasst, die angeordnet ist, um dem Endteil (21) des Schneckennockens (3) einen Durchgang bereitzustellen.

## Claims

1. Instantaneous counter mechanism comprising a snail cam (3) arranged to be rotationally driven by a shaft (4) which bears a hand (5) arranged to cooperate with a scale and a chronograph wheel (6) for driving thereof; a counter lever (1) subject to the action of a spring, comprising a feeler (2) bearing against the periphery of the snail cam (3) and a pawl (8) arranged to cooperate under the action of a pawl spring (9) with the serration teeth of a counter wheel; **characterised in that** the snail cam (3) comprises a slot (20) extending over an arc portion (c) between 30° and 90°, separating from the central body of the snail cam a terminal part (21), the end of which forms the highest part (H) of the snail cam (3).

2. Mechanism as claimed in claim 1, **characterised in that** the angular extent of the terminal part (21) of the snail cam (3) separated from the central body thereof by the slot (20) is between 50° and 70° and is preferably substantially equal to 60°.

3. Mechanism as claimed in claim 1 or 2, **characterised in that** the feeler (2) of the lever (1) has a recess (22) arranged to allow passage of said terminal part (21) of the snail cam (3).
